# EUROPÄISCHE PATENTSCHRIFT

(11) **EP 0 199 929 B1**
(45) Veröffentlichungstag und Bekanntmachung des Hinweises auf die Patenterteilung: **07.06.1989**
(21) Anmeldenummer: 86102804.1
(22) Anmeldetag: 04.03.1986
(51) Int. Cl.: B04B 1/20

(54) **Vollmantel-Schneckenzentrifuge**
Solid bowl decanter centrifuge
Centrifugeuse décanteuse à bol plein

(30) Priorität: 03.05.1985 DE 3515955
(43) Veröffentlichungstag der Anmeldung: 05.11.1986
(73) Patentinhaber: FLOTTWEG GMBH, D-84137 Vilsbiburg (DE)
(72) Erfinder: Jäger, Ernst A., Dr.-Ing., D-8313 Vilsbiburg (DE)
(74) Vertreter: Flügel, Otto, Dipl.-Ing.

(56) Entgegenhaltungen:
- DE-A- 3 335 873

## Beschreibung

Die Erfindung bezieht sich auf eine Vollmantel-Schneckenzentrifuge mit den Merkmalen des Oberbegriffes des Anspruches 1.

Es ist heute allgemein üblich, derartige Zentrifugen mit horizontal verlaufender Rotationsachse aufzustellen und zu betreiben. Dadurch erhält man eine geringe Bauhöhe, das Maschinenbett bzw. Haltegestell befindet sich in Bodennähe, die Zentrifuge ist gut zugänglich. Für die Lagerung der Rotoren werden Ringrillen- und Rollenlager verwendet, die nicht besonders für die Aufnahme axialer Last ausgebildet sind. Eine solche axiale Belastung ist bei Anordnung der Rotationsachse in der Horizontalen auch nicht systemimmanent, es treten jedoch irreguläre Bewegungsstörungen in axialer Richtung auf, die wegen ihrer Unregelmäßigkeit nicht bestimmbar sind. Die hier infrage stehenden Lager, insbesondere diejenigen zwischen der Trommel und den maschinenbettfesten Lagerböcken, sind außerordentlich hoch belastet, weil sie durch Umgreifen des Zulaufrohres etc. verhältnismäßig große Durchmesser aufweisen und dadurch sehr schnell umlaufen müssen. Neben den in erster Linie von Antrieb und Unwucht herrührenden radialen Belastungen müssen diese Wälzlager, soweit sie beispielsweise als Ringrillenlager Festlager bilden, demnach solche ungleichmäßigen Bewegungen des Rotors in Form von Axialbelastungen aufnehmen, was sich insgesamt in einer erheblichen Beanspruchung dieser Lager und damit entsprechender Verringerung der Lebensdauer auswirkt. Der Rotor « tanzt in irregulären Bewegungen zwischen den Schultern des Ringrillenlagers hin und her. Um diese in beiden axialen Richtungen auftretenden Zufallsbelastungen aufzunehmen, wären axial doppelt wirkende Lagerungen notwendig, die jedoch erhebliche Kosten verursachen würden.

Man hat bereits infrage stehende Zentrifugen bzw. Dekanter mit vertikal verlaufender Rotationsachse aufgestellt und betrieben. Hier lassen sich die Lagerverhältnisse so ausbilden - beispielsweise Axiallager und Radiallager oben und nur Radiallager unten -, daß keine irregulären Bewegungen, jedenfalls keine vergleichbaren Störbewegungen wie vorstehend im Zusammenhang mit der horizontalen Lagerung geschildert, auftreten können. Der Nachteil dieser Aufstellung mit vertikaler Rotationsachse ist jedoch ein entsprechender Gestellaufwand und eine große Bauhöhe sowie darüber hinaus schlechte Zugänglichkeit. Diese Anordnung hat sich auch nicht durchgesetzt.

Es ist Aufgabe der Erfindung, bei einer Zentrifuge der eingangs genannten Art die irregulären, in beiden Axialrichtungen auftretenden Versetzbewegungen des Rotors zumindest weitgehend auszuschalten und damit die axiale Lagerbelastung stabiler zu gestalten, ohne auf die durch horizontale Anordnung der Rotationsachse gegebenen Vorteile praktisch verzichten zu müssen.

Ausgehend von einer Vollmantel-Schneckenzentrifuge mit den Merkmalen des Oberbegriffes des Anspruches 1 wird diese Aufgabe erfindungsgemäß durch dessen kennzeichnende Merkmale gelöst.

Die erfindungsgemäß vorgesehene Schrägstellung der Rotationsachse und damit verbunden natürlich die entsprechend unterschiedlich beabstandete und hinsichtlich der Rotationsebene leicht schräg gestellte Anordnung der Wälzlager zu beiden axialen Enden des Rotors führt zu einer auf eine der beiden Achsrichtungen beschränkten, definierten axialen Festlagerbelastung. Dabei können bereits geringe Schräglagen der Rotationsachse zur Horizontalen genügen, um die Tanzneigung der Trommel wirksam abzubauen. Dazu genügen einfache Ringrillenlager, die durch die definierte axiale Belastung weit weniger abgenutzt werden als durch die irreguläre axiale Wechselbelastung. Insbesondere bei Schräglagen unter grösserem Winkel kann man Schulterlager oder auch Pendellager verwenden, die bei einer bestimmten Axialbelastung bessere Laufeigenschaften aufweisen. Man hat es also weitgehend in der Hand, durch Auswahl unter den infrage kommenden Lagern den Winkel der Schräglage zwischen der Rotationsachse und der Horizontalen zu bestimmen.

Dabei werden die Vorteile, die bei Zentrifugen mit horizontaler Rotationsachse gegeben sind, also einfache Bauweise und gute Zugänglichkeit, praktisch beibehalten. Die Schräglage der Rotationsachse kann beispielsweise durch entsprechend schräge Anordnung des bekannten Maschinenbettes auf einfache Weise erreicht werden, beispielsweise dadurch, daß man verschie- . den hohe Auflager bzw. Puffer für die Abstützung des Bettes verwendet. Man kann natürlich auch die von dem eigentlichen Maschinenbett aufstrebenden Lagerböcke verschieden hoch ausgestalten. Schließlich läßt sich das Maschinenbett insgesamt etwa keilförmig ausbilden, wobei gleich hohe Lagerböcke Verwendung finden können.

Weiterhin kann es sehr vorteilhaft sein, die Schräglage zwischen der Rotationsachse und der Horizontalen einstellbar zu gestalten, beispielsweise indem man das Maschinenbett in unterschiedliche Schräglagen versetzbar und festlegbar ausgestaltet. Dabei kann man durch Abtasten der Axialkräfte die jeweils günstigste Schräglage einstellen, die von einer Reihe von Betriebsparametem, die auch das jeweils zu trennende Gut umfassen, abhängig sein kann. Diese Einstellbarkeit kann von einer horizontalen Lage der Rotationsachse in Richtung eines steigenden Winkels zwischen dieser und der Horizontalen vorgesehen sein, sie kann sich auch auf einen Bereich innerhalb dieses Winkels beschränken.

Durch die erfindungsgemäß vorgesehene Schräglage zwischen der Rotationsachse und der Horizontalen wird ein zusätzlicher Vorteil für solche Zentrifugen erreicht, die einer Restentleerung bedürfen, insbesondere im Zuge einer Reinigung, wie dies bei der Verarbeitung von toxischen Gütern in bestimmten Zeitabständen erforderlich ist. Bei einer durchgehend rohrförmigen Mantelausbildung genügen dabei bereits Schrägstellungen in sehr niedrigen Winkelbereichen zwischen der Rotationsachse und der Horizontalen, bei - konischer bzw. in einem Förderstreckenbereich vor dem Feststoffaustrag konischer Mantelausbildung wird die Schräglage bzw. der Winkel zwischen der Rotationsachse und der Horizontalen derart gewählt, daß die Schräglage um einige Winkelgrade über den Winkel zwischen der Rotationsachse und der Innenwandung in diesem konischen Bereich eingestellt wird, wobei natürlich das den Feststoffaustrag aufweisende axiale Ende des Rotors in Richtung der Spitze des Winkels zwischen der Rotationsachse und der Horizontalen weist, d. h. der Feststoffaustrag befindet sich näher an der Horizontalen als das gegenüberliegende Ende des Mantels. Zur Erreichung des besonderen Vorteiles einer selbsttätigen Restentleerung kann insbesondere auch die vorgeschilderte Einstellbarkeit der Schräglage vorgesehen werden. Man kann die Maschine im Normalbetrieb unter kleiner Schräg lage, selbst mit horizontal verlaufender Rotationsachse betreiben, und sie nur für die Restentleerung in eine entsprechend größere Schräglage verstellen. Zum Zwecke der Reinigung kann es nämlich von besonderem Vorteil sein, die Rotationsachse in die Horizontale zu legen, um eine besonders gute Durchspülung des Trennraumes zu erreichen ; das anschließende Schrägstellen ermöglicht dann das Auslaufen, insbesondere auch des Restes, der Reinigungsflüssigkeit durch den Feststoffaustrag.

Bevorzugte Ausführungen der Erfindung ergeben sich aus den Unteransprüchen und unter Bezugnahme auf das in der Zeichnung wiedergegebene Ausführungsbeispiel, dessen nachfolgende Beschreibung die Erfindung näher erläutert. Es zeigen :
Figur 1 eine stark schematisierte Teilquerschnittdarstellung des Ausführungsbeispieles ;
Figur 2 eine Schemadarstellung der Achsenverläufe bei einer teilkonischen Mantelausbildung nach dem Ausführungsbeispiel.

Die insgesamt mit 1 bezeichnete Zentrifuge umfaßt einen geschlossenen Mantel 2 teilkonischer Ausbildung, in dessen Innenraum in bekannter Weise eine an den Verlauf des Mantels angepaßte Schnecke 3 eingesetzt ist, die in nicht dargestellter Weise an dem Mantel drehbar gelagert ist und relativ zu dem Mantel mit Differenzdrehzahl umläuft. Diese Zentrifuge entspricht der üblichen Bauart, wie sie bei Zentrifugen mit horizontal verlaufender Rotationsachse bekannt ist.

Die Zentrifuge ruht auf einem Maschinenbett 4, das seinerseits an dem Fundament 5 des Aufstellungsortes über Puffer 6 ortsfest abgestützt ist. Die Puffer können in bekannter Weise als Gummipuffer oder unter Verwendung von Federn ausgebildet sein. Das Maschinenbett 4 ist hier als keilförmiges Gebilde wiedergegeben, das sich von rechts her gesehen hinsichtlich seiner dem Mantel 2 zugewandten Ebene unter einem bestimmten Winkel absenkt und nach links hin eben ausläuft. Man kann sich ohne weiteres vorstellen, daß das Maschinenbett wie bei einer bekannten Maschine mit horizontaler Rotationsachse ausgebildet ist und lediglich durch unterschiedlich hohe Stützen schräggestellt wird. Dabei kann zumindest eine dieser Stützen, nämlich diejenige, die das aus der Horizontalen nach oben hin abzuhebende Ende des Maschinenbettes 4 untergreift, höhenverstellbar ausgebildet sein.

Das Maschinenbett 4 umfaßt zwei Lagerböcke 7, die nach oben hin ein den Mantel umfassendes Gehäuse 8 tragen. In die zu beiden Enden des Mantels angeordneten Lagerböcke 7 sind Wälzlager 9 eingesetzt, die den Mantel 2 drehbar gelagert an dem Maschinenbett 4 abstützen. Diese Wälzlagerung kann im Bereich der Festlager als Rillenlager, Schulterlager oder Pendellager ausgebildet sein, es kommen jedoch auch andere Lager infrage, die eine je nach Schräglage mehr oder weniger große einseitige axiale Belastung aufnehmen können.

Aufgrund der schrägen Anordnung -des Maschinenbettes 4 und somit auch der Wälzlagerstellen verläuft die Rotationsachse 10 des Mantels 2 und der Schnecke 3 in Schräglage unter einem Winkel a zu der Horizontalen 11, die hier als Verbindungsgerade zwischen den oberen Enden der Puffer 6 wiedergegeben ist.

Die Innenwandung 12 des Mantels 2 verläuft über einen Teilbereich ihrer Längserstreckung konisch auf die Rotationsachse 10 zu, und zwar in Richtung der Spitze des Winkels α. Der konische Bereich des Mantels ist also insgesamt der Horizontalen 11 näher gelegen als dessen zylindrischer Teil im anderen axialen Endbereich. Der konische Bereich 13 der Innenwand 12 mündet in einem Feststoffaustrag 14, beispielsweise durch zwei Öffnungen in diesem Bereich der Mantelwandung gebildet. Diese Ausbildung sowie die Abführung des Feststoffes aus der Zentrifuge heraus, die Gestaltung des Flüssigkeitsablaufes und dergleichen mehr sind in verschiedenerlei Variationen bekannt.

Aufgrund der Schräglage des Rotors bzw. des Mantels 2 und der Schnecke 3 wird schwerkraftbedingt eine bestimmte axiale Belastung der Wälzlagerung 9 in axialer Richtung auf die Spitze des Wìnkels α zu hervorgerufen ; eine Neigung zum Tanzen derart, daß der Mantel 2 die Wälzlagerung 9 auch in der entgegengesetzten axialen Richtung belastet, wird dadurch vermieden.

Wie die Querschnittsdarstellung der Figur 1 erkennen läßt, ist der untere, der Horizontalen 11 zugewandte Bodenbereich der konischen Innenfläche 13 unter einem geringen Winkel zur Horizontalen derart geneigt, daß in dem von dem Mantel 2 umschlossenen Raum befindliche Flüssigkeit unter Schwerkraft aus dem Feststoffaustrag ausläuft. Dies kann man sich für die Restentleerung des Trennraumes zunutze machen. Während des Betriebes bildet sich ein Flüssigkeitsteich in Form eines Hohlzylinders aus, der von der Innenwandung 12 des Mantels 2 ausgehend zur Rotationsachse 10 hin bis zu einer betriebsbestimmten -Höhe anwächst. Dabei tritt nur der von der Schnecke geförderte Feststoff in den Austrag 14 über. Verringert man die Geschwindigkeit bzw. bringt man die Zentrifuge zum Stillstand, so läuft die Restflüssigkeit aus. Will man dies, aus welchem Grunde auch immer, nicht, so kann man die Zentrifuge durch Höhenverstellbarkeit in eine Schräglage kleineren Winkels α überführen. Die hier geschilderte Restentleerung ist besonders für Reinigungszwecke von Bedeutung.

Figur 2 versinnbildlicht die Schräglage der Rotationsachse 10 gegenüber der Horizontalen 11 unter Einschluß des Winkels α. Die der Horizontalen 11 zugewandte, aus dem Querschnitt gemäß Fig. 1 hervorgehende Neigung des Konus wird in Fig. 2 durch 13 wiedergegeben. Der Konuswinkel zwischen der Innenwandung im Bereich 13 und der Rotationsachse 10 wird durch den Winkel β beschrieben. Um eine Restentleerung zu erreichen, bedarf es eines mehr oder weniger geringen Ablaufwinkels γ, der die Schräglage zwischen der Horizontalen 11 und dem dieser zugewandten Bereich 13 beschreibt und der bei Stillstand ein selbsttätiges Ausfließen von Restflüssigkeit aus dem Feststoffaustrag 14 sicherstellt. Aus Fig. 2 ergibt sich, daß der Winkel α zwischen der Rotationsachse 10 und der Horizontalen 11 um den Ablaufwinkel y größer sein muß als der Konuswinkel ß.

## Patentansprüche

1. Vollmantel-Schneckenzentrifuge mit Wälzlagern für die Rotationslagerung der Rotoren, die eine gemeinsame Rotationsachse aufweisen dadurch gekennzeichnet, daß die Rotationsachse (10) zur Horizontalen (11) um einen Winkel (a) von wenigstens 2° bis höchstens 60° geneigt angeordnet ist.

2. Zentrifuge nach Anspruch 1, dadurch gekennzeichnet, daß der Winkel (a) einige Grad - insbesondere 2° und mehr - größer ist als der Neigungswinkel (ß) zwischen der Rotationsachse (10) und der Innenwandung (12) des Mantels (2) der Zentrifuge (1) im Bereich (13) der Förderstrecke der Schnecke (3) vor dem Feststoffaustrag (14), wobei der den Feststoffaustrag (14) aufweisende axiale Endbereich des Mantels (2) näher an der Horizontalen (11) liegt als dessen anderer axialer Endbereich.

3. Zentrifuge nach Anspruch 1 oder 2, dadurch gekennzeichnet, daß das Maschinenbett (4) der Zentrifuge (1) um den Winkel (α) der Rotationsachse (10) zu der Horizontalen (11) geneigt ist.

4. Zentrifuge nach einem der Ansprüche 1 bis 3, dadurch gekennzeichnet, daß die Schräglage der Rotationsachse (10) in unterschiedliche Winkel (a) veränderlich einstellbar ist.

5. Zentrifuge nach einem der Ansprüche 1 bis 4, dadurch gekennzeichnet, daß die Wälzlagerung (9) eine Ringrillenlagerung aufweist.

6. Zentrifuge nach einem der Ansprüche 1 bis 4, dadurch gekennzeichnet, daß die Wälzlagerung (9) eine Schulterlagerung aufweist.

7. Zentrifuge nach einem der Ansprüche 1 bis 4, dadurch gekennzeichnet, daß die Wälzlagerung (9) eine Pendelwälzlagerung aufweist.

## Claims

1. Solid jacket screw centrifuge with roller bearings for the rotational mounting of the rotors which have a common rotation axis, characterised in that the rotation axis (10) is inclined to the horizontal (11) by an angle (α) of at least 2° and up to a maximum of 60°.

2. Centrifuge as claimed in claim 1, characterised in that the angle (a) is a few degrees (more particularly 2° or more) greater than the angle of inclination (p) between the rotation axis (10) and the inner wall (12) of the bowl (2) of the centrifuge (1) in the region (13) of the conveying path of the screw (3) in front of the solids discharge point (14), the axial end portion of the bowl (2) which contains the solids discharge point (14) being closer to the horizontal (11) than the other axial end portion thereof.

3. Centrifuge as claimed in claim 1 or 2, characterised in that the machine bed (4) of the centrifuge (1) is inclined by the angle (a) of the rotation axis (10) to the horizontal (11).

4. Centrifuge as claimed in one of claims 1 to 3, characterised in that the inclined position of the rotation axis (10) can be variably set to different angles (a).

5. Centrifuge as claimed in one of claims 1 to 4, characterised in that the roller bearings (9) comprise radial ball bearings.

6. Centrifuge as claimed in one of claims 1 to 4, characterised in that the roller bearings (9) comprise shoulder bearings.

7. Centrifuge as claimed in one of claims 1 to 4, characterised in that the roller bearings (9) comprise self-aligning roller bearings.

## Revendications

1. Centrifugeuse-décanteuse à bol plein comportant des paliers à rouleaux pour supporter les rotors en rotation qui comportent un axe de rotation commun, caractérisée en ce que l'axe de rotation (10) est incliné sur l'horizontale (11) d'un angle d'au moins 2° à au plus 60°.

2. Centrifugeuse selon la revendication 1, caractérisée en ce que l'axe (α) est supérieur de quelques degrés - en particulier 2° et plus - à l'angle d'inclinaison (α) entre l'axe de rotation (10) et la paroi intérieure (12) de l'enveloppe (2) de la centrifugeuse (1) dans la zone (13) du chemin de roulement de la vis d'Archimède (3), en avant de la sortie des matières solides (14), la zone d'extrémité axiale de l'enveloppe (2) comportant cette sortie (14) se trouvant plus près de l'horizontale (11) que l'autre zone axiale terminale.

3. Centrifugeuse selon la revendication 1 ou 2, caractérisée en ce que le bâti de machine (4) de la centrifugeuse (1) est incliné sur l'horizontale (11) d'un angle (a) de l'axe de rotation (10).

4. Centrifugeuse selon l'une des revendications 1 à 3, caractérisée en ce que la position inclinée de l'axe de rotation (10) est réglable de façon variable selon des angles (a) différents.

5. Centrifugeuse selon l'une des revendications 1 à 4, caractérisée en ce que le palier à rouleaux (9) comporte un palier à rouleaux à gorge annulaire.

6. Centrifugeuse selon l'une des revendications 1 à 4, caractérisée en ce que le palier à rouleaux (9) comporte un palier à rouleaux à épaulement.

7. Centrifugeuse selon l'une des revendications 1 à 4, caractérisée en ce que le palier (9) comporte un palier à rouleaux oscillant.
